# EUROPÄISCHE PATENTSCHRIFT

(11) **EP 0 241 412 B1**
(45) Veröffentlichungstag und Bekanntmachung des Hinweises auf die Patenterteilung: **04.03.1992**
(21) Anmeldenummer: 87730034.3
(22) Anmeldetag: 06.04.1987
(51) Int. Cl.: H01H 83/20

(54) **Anordnung zur Montage von Hilfsauslösern**
Mounting arrangement for auxiliary tripping units
Dispositif pour le montage de déclencheurs auxiliaires

(30) Priorität: 08.04.1986 DE 3612119
(43) Veröffentlichungstag der Anmeldung: 14.10.1987
(73) Patentinhaber: SIEMENS AKTIENGESELLSCHAFT, 80333 München (DE)
(72) Erfinder: Krüger, Manfred, D-1000 Berlin 65 (DE)

(56) Entgegenhaltungen:
- US-A- 3 521 127
- US-A- 3 919 674
- US-A- 4 097 831
- US-A- 4 166 260
- US-A- 4 246 558

## Beschreibung

Die Erfindung betrifft eine Anordnung zur Montage von Hilfsauslösern in einem Schaltgerät, das eine Auslösewelle und als Bestandteil des Tragwerkes des Schaltgerätes eine Wand aufweist, mit einer zur Anbringung an der Wand mit Befestigungsmitteln versehenen Trägerplatte, die für die umfangreichste in Betracht kommende Bestückung mit Hilfsauslösern bemessen ist und zur Aufnahme bestimmter Bauarten von Hilfsauslösern bemessene Montageplätze besitzt.

Als Hilfsauslöser kommen beispielsweise Arbeitsstromauslöser oder Unterspannungsauslöser in Betracht; hiermit kann ein Schaltgerät ferngesteuert ausgelöst bzw. bei Unterschreitung eines bestimmten Spannungswertes zwangsläufig ausgelöst werden. Handelt es sich bei dem Schaltgerät um einen Niederspannungs-Leistungsschalter, der einen Speicherantrieb besitzt, so kann es auch erwünscht sein, mittels eines weiteren Arbeitsstromauslösers eine Einschaltung ferngesteuert vornehmen zu können. Ferner kann es erwünscht sein, den Leistungsschalter gegen eine Wiedereinschaltung zu sichern, wenn eine Auslösung durch Überstrom, Kurzschluß oder Unterspannung stattgefunden hat. Auch diese Vorgänge sind durch Hilfsauslöser geeigneter Konstruktionen zu erreichen.

Eine Anordnung der eingangs genannten Art ist durch die US-A-4 097 831 bekannt geworden. Zur Weiterleitung der Auslösebewegung der Hilfsauslöser ist an der Trägerplatte ein Schieber angeordnet. Dieser erlaubt nur den Anschluß einer beschränkten Anzahl von Hilfsauslösern, die auch nur in einer festgelegten Anordnung einsetzbar sind.

In der US-A-4'166'260 ist nur ein einziger Hilfsauslöser beschrieben, der wahlweise in einem Schaltgerät montiert werden kann. Hierzu besitzt der Hilfsauslöser gemäß der Figur 2 einen Haltesteg, der anstelle eines sonst benutzten Trennstückes in eine Trennwand zwischen benachbarten Polbahnen eines Leistungsschalters der Kompaktbauart einfügbar ist. Der Hilfsauslöser wirkt unmittelbar mit der Auslösewelle 38 des Schaltgerätes zusammen, somit ohne Zwischenwelle. Mit Rücksicht auf die äußerst gedrängte Bauart des Schaltgerätes kann jeweils nur ein Hilfsauslöser in der beschriebenen Weise benutzt werden.

Die US-A-4'246'558 betrifft Schaltgeräte, die modulartig durch Zusatzteile ergänzbar sind, welche jeweils die Funktion eines Hilfsauslösers ausüben. Hierzu ist für jeden solchen Hilfsauslöser ein eigenes Gehäuse vorgesehen, das seitlich parallel zu dem eigentlichen Schaltgerät angebracht wird. Zur Übertragung einer Schaltbewegung sowie einer Rückstell- und Auslösebewegung sind insgesamt drei Kuppelstellen vorgesehen, die bei der seitlichen Montage der Hilfsmodule in Eingriff zu bringen sind.

Der Erfindung liegt die Aufgabe zugrunde, eine Anordnung zu schaffen, die es mit geringem Arbeitsaufwand erlaubt, ein Schaltgerät wahlweise mit einer einfachen oder mit einer möglichst umfassenden Ausrüstung von Hilfsauslösern versehen zu können und zu dem die Beschränkung gemäss der US-A-4 097 831 zu überwinden und eine den unterschiedlichen Anforderungen angemessene Bestückung mit Hilfsauslösern zu ermöglichen.

Diese Aufgabe wird durch folgende Merkmale gelöst:
a) die Befestigungsmittel sind formschlüssig mit der Wand zusammenwirkend ausgebildet,
b) wenigstens einer der Montageplätze ist zur wahlweisen Bestückung mit Hilfsauslösern von unterschiedlicher Funktion und/oder Größe ausgebildet und die Trägerplatte ist mit Bereich dieses Montageplatzes zur Erzielung einer größtmöglichen Montagetiefe rahmenartig (Durchbrechung) ausgebildet,
c) an der Trägerplatte ist eine Hilfswelle zur Übertragung der Auslösebewegung der Hilfsauslöser auf die Auslösewelle des Schaltgerätes gelagert,
d) die Hilfswelle besitzt zur Beaufschlagung durch Auslöseorgane der Hilfsauslöser vorgesehene Tastfinger, deren Länge und Anordnung entsprechend der bei unterschiedlicher Bestückung der Trägerplatte mit Hilfsauslösern möglichen Lage der Auslöseorgane angepaßt ausgebildet ist, und
e) die Hilfswelle ist im Bereich des wahlweise bestückbaren Montageplatzes mit zwei oder mehreren Tastfingern in einer den unterschiedlichen Bestückungen nach Größe und Stellung angepaßten Gestaltung versehen.

Aus diese Weise können die benötigten Hilfsauslöser außerhalb des Schaltgerätes montiert und geprüft werden. Die fertige und funktionsfähige Einheit läßt sich dann ohne Schwierigkeit in das Schaltgerät einsetzen, da die formschlüssigen Befestigungsmittel ohne besondere Justierung für das Zusammenwirken mit der Auslösewelle des Schaltgerätes sorgen. Die Trägerplatte und die Hilfswelle sind unverändert auch bei unterschiedlicher Bestückung mit Hilfsauslösern verwendbar, da dank der Anordnung von Tastfingern an ein und derselben Stelle der Trägerplatte unterschiedliche Hilfsauslöser montierbar sind. Die abweichend von der bisherigen Bauweise örtlich rahmenartige Gestaltung der Trägerplatte gestattet es, bei guter mechanischer Stabilität eine größtmögliche Montagetiefe zu erzielen.

Die Hilfswelle benötigt nur eine verhältnismäßig einfache Lagerung, da sie nur einen geringen Schwenkwinkel auszuführen braucht, um die Auslösewelle zu betätigen. Hierzu kann die Hilfswelle an einem Ende einen Lagerzapfen sowie in einem geeigneten Abstand hiervon wenigstens einen zur Lagerung in einer halbschalenartigen Ausnehmung der Trägerplatte vorgesehenen Wellenabschnitt besitzen. Die Hilfswelle läßt sich dann lediglich durch Einstecken ihres Lagerzapfens in eine Lageröffnung der Trägerplatte und Anbringen einer geeigneten Deckplatte montieren.

Wie bereits erwähnt, kommt beim Einsetzen der Trägerplatte in das Schaltgerät selbsttätig eine Verbindung mit der Auslösewelle zustande. Um diesen Vorgang besonders zuverlässig durchzuführen, bewährt es sich, die Hilfswelle mit einem Tastfinger zur Beaufschlagung eines auf der Auslösewelle sitzenden Mitnehmers zu versehen; dieser Mitnehmer kann zusätzlich wenigstens eine zusätzliche Arbeitsfläche zur direkten Beaufschlagung durch einen der Hilfsauslöser aufweisen. Dies gibt die Möglichkeit, die Hilfswelle denjenigen Hilfsauslösern zuzuordnen, die von der Auslösewelle entfernt angeordnet sind, während der Auslösewelle benachbarte Hilfsauslöser unmittelbar mit dem Mitnehmer zusammenwirken können.

Wenn das Schaltgerät neben der Auslösewelle für das Schaltschloß noch eine Auslösewelle für einen Einschaltspeicher besitzt, so empfiehlt es sich, die Trägerplatte auch mit einem Montageplatz für einen zur Auslösung des Einschaltspeichers, d. h. zum Einschalten des Schaltgerätes vorgesehenen Hilfsauslöser zu versehen. Zweckmäßig kann dieser Hilfsauslöser direkt mit der zugehörigen Auslösewelle zusammenwirken. Sofern es aber aus Gründen der räumlichen Zuordnung günstiger sein sollte, kann auch in diesem Fall von der Hilfswelle Gebrauch gemacht werden.

Die Erfindung wird im folgenden anhand der in den Figuren dargestellten Ausführungsbeispiele näher erläutert.

Die Figuren 1 und 2 zeigen eine Anordnung von Hilfsauslösern in der Draufsicht sowie in einer Seitenansicht mit angrenzenden Teilen eines Niederspannungs-Leistungsschalters.

Die Figur 3 zeigt eine Hilfswelle der Anordnung gemäß den Figuren 1 und 2. Die Figuren 4 und 5 zeigen eine Ansicht der Hilfswelle gemäß der Figur 3 in der Richtung des Pfeiles IV in Fig. 3 bzw. einen Schnitt V-V in Fig. 3.

In der Figur 6 ist eine Trägerplatte für eine Hilfsauslöseranordnung in der Draufsicht gezeigt.

Die Figuren 7 und 8 zeigen in einer gegenüber der Figur 6 verkleinerten Darstellung die Bestückung eines Montageplatzes der Trägerplatte gemäß der Figur 6 mit unterschiedlichen Hilfsauslösern.

Die als Ganzes mit 1 bezeichnete Hilfsauslöseranordnung in den Figuren 1 und 2 ist auf einer Wand 2 montiert, die Bestandteil des Tragwerkes eines Niederspannungs-Leistungsschalters ist. Beispielsweise kann es sich bei der Wand 2 um eine Zwischenwand handeln, in der Antriebswellen und Auslösewellen des Leistungsschalters gelagert sind. Die Hilfsauslöseranordnung 1 umfaßt eine Trägerplatte 3, die vorzugsweise aus einem geeigneten Kunststoff bestehen kann. An ihrer Unterseite besitzt die Trägerplatte 3 wenigstens zwei Zapfen 4, zu deren Aufnahme in der Wand 2 passende Öffnungen 8 vorgesehen sind. Auf diese Weise läßt sich die Trägerplatte 3 ohne Justierung maßgerecht in den Leistungsschalter einsetzen. Zur Befestigung genügen Schrauben, für die am Rande der Trägerplatte 3 eine Durchgangsöffnung 5 sowie eine seitlich offene Ausnehmung 6 vorgesehen sind.

Die Trägerplatte 3 ist mit insgesamt vier Hilfsauslösern bestückt, und zwar einem Unterspannungsauslöser 7, einem Arbeitsstromauslöser 10, einer Wiedereinschaltsperre 11 sowie einem Abrufmagnet 12. Die Hilfsauslöser 7, 10 und 11 wirken auf eine Auslösewelle 13, auf die ein Mitnehmer 14 aufgesetzt ist. Die Auslösewelle 13 ist Bestandteil des Schaltschlosses des Leistungsschalters und dient dazu, den Kontaktapparat des Leistungsschalters in der Einschaltstellung zu verklinken und diese Verklinkung wieder aufheben zu können. In dem vorliegenden Beispiel ist ferner angenommen, daß der Leistungsschalter einen Federspeicher besitzt, der zur Speicherung der Einschaltenergie dient. Zu diesem Energiespeicher gehört gleichfalls eine Auslösewelle, durch deren Betätigung der Energiespeicher freigebbar ist, so daß der Leistungsschalter eingeschaltet wird. Zur ferngesteuerten Durchführung einer solchen Einschaltung dient der Abrufmagnet 12 als gesonderter Hilfsauslöser. Die betreffende Auslösewelle ist zur Verbesserung der Übersichtlichkeit in den Figur 1 und 2 fortgelassen.

Bei der Betrachtung der Figur 1 ist festzustellen, daß sich der Hilfsauslöser 7 in einer solchen Entfernung von der Auslösewelle 13 und dem darauf sitzenden Mitnehmer 14 befindet, daß eine unmittelbare Beaufschlagung des Mitnehmers 13 durch das Auslöseorgan 15 des Hilfsauslösers 7 nicht möglich ist. Die Übertragung der Auslösebewegung gelingt jedoch auf überraschend einfache Weise mittels einer Hilfswelle 16, die an der Trägerplatte 3 schwenkbar gelagert ist. Wie insbesondere die Figur 3 zeigt, besitzt die Hilfswelle 16 an ihrem einen Ende einen Lagerzapfen 17 sowie in einer geeigneten Entfernung hiervon einen zur Lagerung geeigneten zylindrischen Abschnitt 20. Mit dem Lagerzapfen 17 greift die Hilfswelle 16 in eine Lageröffnung 21 in einem unteren, abgewinkelten Endteil 22 der Trägerplatte 3 ein. Der zylindrische Abschnitt 20 liegt in einer etwa halbschalenförmigen Ausnehmung 23 (Fig. 2) der Trägerplatte 3. In dieser Stellung ist die Hilfswelle 16 durch ein Deckstück 24 gesichert.

Die Hilfswelle 16 besitzt an ihrem dem Lagerzapfen 17 gegenüberliegenden Ende einen Tastfinger 25, dessen Form im einzelnen der Figur 4 zu entnehmen ist. Mit diesem Tastfinger wirkt die Hilfswelle 16 mit einem Fortsatz 26 des Mitnehmers 14 zusammen, so daß auf diese Weise die Bewegungen der Hilfswelle 16 auf die Auslösewelle 13 übertragen werden können. Wie die Figur 2 zeigt, ist der Tastfinger 25 so bemessen, daß er nicht in den Weg eines Auslöseorgans 27 des Hilfsauslösers 10 hineinragt und dieses Auslöseorgan somit unmittelbar auf den Fortsatz 26 des Mitnehmers 14 einwirken kann.

Weitere, in den Figuren 2 und 3 näher ersichtliche Tastfinger 30, 31 und 32 der Hilfswelle 16 befinden sich im Bereich des Hilfsauslösers 7, wobei das Auslöseorgan 15 mit dem Tastfinger 32 zusammenwirkt. Wird der Montageplatz der Trägerplatte 3, an dem sich in den Figuren 1 und 2 der Hilfsauslöser 7 befindet, mit anderen Hilfsauslösern bestückt, so kann mit der Auslösekraft auch der Tastfinger 30 oder der Tastfinger 31 beaufschlagt werden. Die Auslösebewegung wird stets mittels der Hilfswelle 16 auf die Auslösewelle 13 übertragen.

Ferner ist die Auslösewelle 16 mit einem Fortsatz 33 versehen, der nahe dem Tastfinger 25 angeordnet ist. Die Gestalt dieses Fortsatzes geht näher aus den Figuren 3 und 5 hervor. Wie zu erkennen ist, ist der Fortsatz 33 mit einer Durchgangsöffnung 34 versehen, die zum Einhängen einer Schraubenzugfeder dient, um eine Rückstellkraft in die Hilfswelle 16 einleiten zu können.

Bei dem Hilfsauslöser 11 handelt es sich, wie bereits erwähnt, um eine Wiedereinschaltsperre. Dabei handelt es sich um ein Magnetsystem, das in seiner Ruhestellung mittels eines Permanentmagneten oder durch dauernde Erregung angezogen ist und das durch Entregung oder Überwindung der Haltekraft des Permanentmagneten freigebbar ist. Ein Federspeicher bringt dann den Hilfsauslöser in den ausgelösten Zustand, in dem eine Zugstange 35 mit einem abgewinkelten Ende 36 einen weiteren Fortsatz 37 des Mitnehmers 14 beaufschlagt. Die Auslösewelle 13 bleibt dann solange in ihrer Auslösestellung, bis die Wiedereinschaltsperre zurückgestellt wird. Mittels der Zugstange 37 wird in der in der Figur 1 dargestellten Weise zugleich ein Hilfsschalter 40 betätigt, der somit die Stellung der Auslösewelle 13 signalisiert.

Ein dritter Fortsatz 41 des Mitnehmers 14 ist dazu vorgesehen, eine Auslösebewegung durch einen nicht dargestellten Betätigungsmagneten in der Richtung eines Pfeiles 42 auf die Auslösewelle 13 zu übertragen. Dieser Betätigungsmagnet kann insbesondere durch eine elektronische Auslöseeinheit gesteuert sein, die auf Überstrom und Kurzschluß gemäß vorgegebenen Kennlinien anspricht.

In der Figur 6 ist eine der Trägerplatte 3 in den Figuren 1 und 2 weitgehend entsprechende Trägerplatte 50 lediglich zusammen mit einer Auslösewelle 51 gezeigt. Aufgrund dieser Darstellung sind die Montageplätze der Trägerplatte für die Hilfsauslöser erkennbar. Insgesamt sind vier Montageplätze 52, 53, 54 und 55 vorgesehen, die mit geeigneten Befestigungsmitteln, beispielsweise den im Bereich der Montageplätze 53, 54 und 55 gezeigten Bohrungen oder Durchgangslöchern 56, 57 und 58 versehen. Im Bereich des Montageplatzes 52 ist die Trägerplatte 50 rahmenartig mit einer Durchbrechung 60 ausgebildet. An dieser Stelle steht somit die größtmögliche Montagetiefe zur Verfügung, da ein hier zu montierender Hilfsauslöser - abgesehen von einem notwendigen geringen Zwischenraum - bis zu der Wand 2 (Figuren 1 und 2) reichen kann. In der Figur 6 ist ferner eine Schraubenzugfeder 64 gezeigt, die an der Hilfswelle 51 in derselben Weise angreift, wie dies anhand der Figuren 3 und 5 am Beispiel der Hilfswelle 16 erläutert wurde.

Je nach der gewünschten Ausrüstung des Leistungsschalters kann die Trägerplatte 50 mit einem oder mehreren Hilfsauslösern bis zu der vorgesehenen maximalen Bestückung von vier Hilfsauslösern versehen werden. Im Bereich des Montageplatzes 52 können unterschiedliche Hilfsauslöser montiert werden. Als Beispiel hierfür zeigt die Figur 7 die Bestückung des Montageplatzes 52 mit einem Arbeitsstromauslöser 61, der nur eine verhältnismäßig geringe Größe aufweist und damit den zur Verfügung stehenden Platz nur teilweise ausnutzt. Ein ordnungsgemäßes Zusammenwirken des Auslöseorgans 62 des Arbeitsstromauslösers 61 mit der Hilfswelle 51 ist dadurch gewährleistet, daß diese in der schon beschriebenen Weise nebeneinander befindliche Tastfinger besitzt.

In der Figur 8 ist ein größerer Hilfsauslöser 63 gezeigt, z. B. ein Unterspannungsauslöser, der dementsprechend in die Durchbrechung 60 der Trägerplatte 50 eintaucht und den Montageplatz 52 vollständig ausnutzt.

Die weiteren Montageplätze 53, 54 und 55 sind zwar in dem dargestellten Beispiel jeweils zur Bestückung mit einem bestimmten Typ eines Hilfsauslösers vorgesehen; es ist jedoch leicht zu erkennen, daß auch diese Montageplätze im Bedarfsfall mit Hilfsauslösern unterschiedlicher Funktion und Größe ausgestattet sein können.

## Patentansprüche

1. Anordnung zur Montage von Hilfsauslösern (7, 10, 11, 12; 61, 63) in einem Schaltgerät, das eine Auslösewelle (13) und als Bestandteil des Tragwerkes des Schaltgerätes eine Wand (2) aufweist, mit einer zur massgerechten Anbringung an der Wand (2) mit Befestigungsmitteln versehenen Trägerplatte (3; 50), die für die umfangreichste in Betracht kommende Bestückung mit Hilfsauslösern (7, 10, 11, 12; 61, 63) bemessen ist und zur Aufnahme bestimmter Bauarten von Hilfsauslösern bemessene Montageplätze (52, 53, 54, 55) besitzt; **gekennzeichnet durch** folgende Merkmale:
a) die Befestigungsmittel (4) sind formschlüssig mit der Wand (2) zusammenwirkend ausgebildet,
b) wenigstens einer der Montageplätze (52) ist zur wahlweisen Bestückung mit Hilfsauslösern (61, 63) von unterschiedlicher Funktion und/oder Größe ausgebildet und die Trägerplatte (50) ist mit Bereich dieses Montageplatzes (52) zur Erzielung einer größtmöglichen Montagetiefe rahmenartig mit einer Durchbrechung (60) ausgebildet,
c) an der Trägerplatte (3; 50) ist eine Hilfswelle (16) zur Übertragung der Auslösebewegung der Hilfsauslöser (7, 10, 11, 12; 61, 63) auf die Auslösewelle (16) des Schaltgerätes gelagert,
d) die Hilfswelle (16) besitzt zur Beaufschlagung durch Auslöseorgane (15) der Hilfsauslöser (7) vorgesehene Tastfinger (30, 31, 32), deren Länge und Anordnung entsprechend der bei unterschiedlicher Bestückung der Trägerplatte (3; 50) mit Hilfsauslösern möglichen Lage der Auslöseorgane (15) angepaßt ausgebildet ist, und
e) die Hilfswelle (16) ist im Bereich des wahlweise bestückbaren Montageplatzes mit zwei oder mehreren Tastfingern (30, 31, 32) in einer den unterschiedlichen Bestückungen nach Größe und Stellung angepaßten Gestaltung versehen.

2. Anordnung nach Anspruch 1, **dadurch** **gekennzeichnet,** daß die Hilfswelle (16) an einem Ende einen Lagerzapfen (17) sowie in einem geeigneten Abstand hiervon wenigstens einen zur Lagerung in einer halbschalenartigen Ausnehmung (23) der Trägerplatte (3) vorgesehenen Wellenabschnitt (20) besitzt.

3. Anordnung nach Anspruch 1, **dadurch gekennzeichnet,** daß die Hilfswelle (16) einen Tastfinger (25) zur Beaufschlagung eines auf der Auslösewelle (13) sitzenden Mitnehmers (14) besitzt und daß der Mitnehmer (14) mit wenigstens einer zusätzlichen Arbeitsfläche (26) zur direkten Beaufschlagung durch einen der Hilfsauslöser (10) versehen ist.

4. Anordnung nach Anspruch 1, **dadurch gekennzeichnet,** daß die Trägerplatte (3) wenigstens einen Montageplatz für einen weiteren, mit einer zusätzlichen Auslösewelle des Schaltgerätes zusammenwirkenden Hilfsauslöser (12) besitzt.

## Claims

1. An arrangement for the assembly of auxiliary tripping units (7, 10, 11, 12; 61, 63) in a switching device, which has a releasing shaft (13), and as a component of the supporting framework of the switching device there is a wall (2) with a carrier plate (3;50), provided with securing means for an attachment, which is true to size, to the wall (2), which plate is proportioned for the most extensive considered fitting with auxiliary tripping units (7, 10, 11, 12; 61, 63) and has measured assembly spaces (52, 53, 54, 55) for accepting certain types of structure of auxiliary tripping units, characterised by the following features:
a) the securing means (4) are formed together in an interlocking manner interacting with the wall (2);
b) at least one of the assembly spaces (52) is designed for selective fitting with auxiliary tripping units (61, 63) of varying function and/or size, and the carrier plate (50) is formed with the region of this assembly space (52) like a frame with a perforation (60) for achieving the greatest possible assembly depth;
c) mounted on the carrier plate (3;50) there is an auxiliary shaft (16) for transmission of the trigger motion of the auxiliary tripping units (7, 10, 11, 12; 61, 63) onto the releasing shaft (16) of the switching device;
d) the auxiliary shaft (16) possesses gauge fingers (30, 31, 32) provided for action by the release organs (15) of the auxiliary tripping units (7), the length and arrangement of which gauge fingers are formed to adapt according to the position of the release organs (15) possible with varying fitting of the carrier plate (3;50) with auxiliary tripping units and
e) the auxiliary shaft (16) is provided in the region of the assembly space, able to be fitted selectively, with two or more gauge fingers (30, 31, 32) in a shape adapted to the varying fittings, according to size and position.

2. An arrangement according to claim 1, characterised in that the auxiliary shaft (16) has on one end a bearing pin (17) and, at a suitable distance from this, at least one shaft section (20), provided to be supported in a half shell-like recess (23) of the carrier plate (3).

3. An arrangement according to claim 1, characterised in that the auxiliary shaft (16) has a gauge finger (25) for the action of a driver sitting on the releasing axle (13), and in that the driver (14) is provided with at least one additional working face (26) for direct action by one of the auxiliary tripping units (10).

4. An arrangement according to claim 1, characterised in that the carrier plate (3) has at least one assembly space for a further auxiliary tripping unit (12), cooperating with an additional releasing axle of the switching device.

## Revendications

1. Dispositif pour le montage de déclencheurs auxiliaires (7,10,11,12;61,63) dans un appareil de coupure, qui comporte un arbre de déclenchement (13) et, en tant que partie de l'unité de support de l'appareil de coupure, une paroi (2), et comportant une plaque de support (3;50) qui est équipée de moyens de fixation pour son montage, selon des dimensions correctes, à la paroi (2) et qui est dimensionnée pour son équipement très diversifié, envisagé, avec des déclencheurs auxiliaires (7,10,11,12; 61,63) et possède des emplacements de montage (52,53,54,55) dimensionnés pour la réception de types déterminés de déclencheurs auxiliaires; caractérisé par les caractéristiques suivantes:
a) les moyens de fixation (4) sont agencés de manière à coopérer selon une liaison par formes complémentaires avec la paroi (2),
b) au moins l'un des emplacements de montage (52) est agencé de manière à pouvoir être équipé au choix avec des déclencheurs auxiliaires (61,63) ayant des fonctions et/ou des tailles différentes, et la plaque de support (5) est agencée, avec une partie de cet emplacement de montage (50), pour l'obtention d'une profondeur de montage maximale possible, sous la forme d'un cadre présentant un perçage (60),
c) sur la plaque de support (3;50) est monté un arbre auxiliaire (16) servant à transmettre le mouvement de déclenchement des déclencheurs auxiliaires (7,10,11,12; 61,63) à l'arbre de déclenchement (16) de l'appareil de coupure,
d) l'arbre auxiliaire (16) possède des doigts palpeurs (30,31,32), qui sont destinés à être chargés par des organes de déclenchement (15) des déclencheurs auxiliaires (17) et dont la longueur et la disposition sont conçues d'une manière adaptée à la position des organes auxiliaires (15), qui est possible dans le cas d'un équipement variable de la plaque de support (3;50) avec des déclencheurs auxiliaires, et
e) l'arbre auxiliaire (16) est équipé, au niveau de l'emplacement de montage pouvant être équipé au choix, de deux ou plusieurs doigts palpeurs (31,32) selon une configuration adaptée du point de vue de la taille et de la position aux différents équipements.

2. Dispositif selon la revendication 1, caractérisé par le fait que l'arbre auxiliaire (16) possède, à un extrémité, un tourillon (17) ainsi qu'à une distance appropriée de ces derniers, au moins un élément d'arbre (20) destiné à être tourillonné dans un évidement en forme de demi-coque (23) de la plaque de support (3).

3. Dispositif suivant la revendication 1, caractérisé par le fait que l'arbre auxiliaire (16) possède un doigt palpeur (25) servant à charger un organe d'entraînement (14) monté sur l'arbre de déclenchement (13), et que l'organe d'entraînement (14) comporte au moins une surface supplémentaire de travail (28) destinée à être chargée directement par l'un des déclencheurs auxiliaires (10).

4. Dispositif suivant la revendication 1, caractérisé par le fait que la plaque de support (3) possède au moins un emplacement de montage pour un autre déclencheur auxiliaire (12) qui coopère avec un arbre supplémentaire de déclenchement de l'appareil de coupure.
